# EUROPÄISCHE PATENTSCHRIFT

(11) **EP 0 023 263 B1**
(45) Veröffentlichungstag und Bekanntmachung des Hinweises auf die Patenterteilung: **12.01.1983**
(21) Anmeldenummer: 80103465.3
(22) Anmeldetag: 20.06.1980
(51) Int. Cl.: H02M 7/537, H05B 41/29

(54) **Transistorwechselrichterschaltung**
Transistor converter circuit
Circuit de convertisseur à transistors

(30) Priorität: 10.07.1979 DE 2927837
(43) Veröffentlichungstag der Anmeldung: 04.02.1981
(73) Patentinhaber: Kreutzer, Peter, D-7750 Konstanz (DE)
(72) Erfinder: Kreutzer, Peter, D-7750 Konstanz (DE)
(74) Vertreter: Blumbach Weser Bergen Kramer

## Beschreibung

Die Erfindung betrifft eine Transistorwechselrichterschaltung die beispielsweise dazu gedacht ist, Leuchtstofflampen aus einem Gleichstromnetz mit Wechselstrom zu versorgen. Die Erfindung betrifft insbesondere eine solche Schaltung, bei der einerseits die Ausgangsspannung in guter Annäherung sinusförmig ist, andererseits aber die Transistoren nur geringe Schaltverluste aufweisen.

Die bisher zumeist verwendete Schaltung für statische Wechselrichter, die aus einer Niedervolt-Gleichspannungsquelle gespeist werden, ist die sogenannte Gegentaktschaltung von Transistoren in Verbindung mit einem Transformator. Für höhere Speisespannungen, zum Beispiel oberhalb 150 Volt, wird vielfach die Brücken- oder die Halbbrückenschaltung verwendet, da sie den Einsatz von Transistoren niedrigerer Durchbruchspannung erlauben. Die Aussteuerung der Transistoren erfolgt üblicherweise mit Hilfe einer Rückkopplungs- oder Steuerwicklung des erwähnten Transformators, welche normalerweise eine Wechselspannung von etwa 2 bis 4 Volt liefert. Mit Hilfe eines Widerstands im Basiskreis (Steuerkreis) wird dabei die Grösse des Basisstroms der Transistoren entsprechend dem Laststrom eingestellt.

Die Verluste in den Transistoren setzen sich aus den Verlusten im Durchschaltbetrieb (Kollektor-Emitter-Restspannung x Kollektorstrom) und den Umschaltverlusten zusammen. Demgegenüber sind die Steuerverluste vernachlässigbar. Besonders kritisch werden die Umschaltverluste, wenn die Spannungsform der erzeugten Wechselspannung nicht rechteckig ist und/oder die Betriebsfrequenz hoch liegt, insbesondere höher als 500 Hz liegt. Da die Verluste und somit die Erwärmung der Transistoren proportional dem Kollektorstrom ist, beeinflusst natürlich auch die Leistung, welche über den Wechselrichter geführt wird, in starkem Masse diese Verluste.

Die ideale Spannungsform zur Aussteuerung von als Schalter betriebenen Transistoren ist die Rechteckform, die die schnellste und mit den geringsten Verlusten behaftete Umschaltung gewährleistet. Wenn jedoch die Aussteuerung der Transistoren mit Hilfe einer Rückkopplungswicklung erfolgt, dann steht eine rechteckförmige Steuerspannung nur zur Verfügung, wenn auch die Ausgangsspannung des Wechselrichters rechteckförmig ist. Für diese Ausgangsspannung ist jedoch in vielen Fällen eine Sinusform erwünscht. Beim Betrieb mit einer nicht rechteckförmigen Steuerspannung können die Umschaltverluste, insbesondere mit zunehmender Frequenz, unzulässig hoch werden, wodurch neben einem schlechten elektrischen Wirkungsgrad eine starke Erwärmung der Transistoren eintritt, was zu schwierigen Kühlproblemen der Bauteile führt und gleichzeitig die Betriebssicherheit gefährdet. In der Praxis hilft man sich vielfach durch eine Oberbemessung der Bauteile, was entsprechend teuer ist und zu grossen Geräten führt.

Aus der US-A-4127 797 ist eine Lösung dieser Probleme bekannt, die in der Verwendung eines zusätzlichen Transformators besteht, der eine Steuerung des Transistors abhängig vom Ausgangsstrom statt von der Ausgangsspannung zulässt. Der für diese Lösung erforderliche Mehraufwand an Bauteilen ist jedoch erheblich.

Die DE-OS 23 11 833 offenbart eine als Wechselrichter gemäss dem Oberbegriff des Anspruchs 1 ausgebildete Konstantstromquelle, die für elektrostatische Anwendungen bei einer Ausgangsspannung von 4 bis 6,8 kV einen konstanten Ausgangsstrom in der Grössenordnung von 100 bis 400 fiA liefern soll. Es handelt sich um eine Gegentaktwechselrichterschaltung mit einem Lasttransformator, dessen Primärwicklung eine Mittelanzapfung aufweist, die direkt mit dem einen Pol der Gleichspannungsquelle verbunden ist. Je einer der Endanschlüsse der Primärwicklung ist mit dem Kollektor eines von zwei Transistoren verbunden, deren Emitter zusammengeschlossen und über einen Emitterwiderstand mit dem anderen Pol der Gleichspannungsquelle verbunden sind. Die beiden Endanschlüsse einer Steuerwicklung sind mit den Basen der beiden Transistoren verbunden. Eine Mittelanzapfung dieser Steuerwicklung ist mit einem Anschluss eines Vorspannungs-Kondensators verbunden, dessen anderer Anschluss mit dem Verbindungspunkt zwischen dem Emitterwiderstand und der Gleichspannungsquelle verbunden ist. Der Aufladekreis für den Vorspannungs-Kondensator enthält eine an die Gleichspannungsquelle angeschlossene Z-Diodenschaltung mit nachfolgendem Spannungsteiler. Aufgrund der gegenkoppelnden Wirkung des Emitterwiderstands ergibt sich der nahezu konstante Ausgangsstrom als Funktion der diesem Emitterwiderstand von der an dem Vorspannungs-Kondensator anliegenden Spannung und der Steuerwechselspannung eingeprägten Spannung. Diese regelnde Funktion setzt voraus, dass die Basis-Emitterspannung beider Transistoren stets unterhalb der Sättigungsspannung bleibt. Das heisst die beiden Transistoren der Gegentaktschaltung werden in ihren normalen Arbeitsbereich ausgesteuert. Dies ist in Anbetracht der auftretenden geringen Ströme ohne weiteres möglich. Bei höheren Strömen müssen jedoch die Transistoren eines Transistorwechselrichters als Schalter betrieben werden, die möglichst schnell zwischen ihrem Sperrzustand und ihrem Sättigungszustand hin- und hergeschaltet werden. Die Klemmenspannung des Vorspannungs-Kondensators als Steuergleichspannung dient bei der Entgegenhaltung nicht dazu, einen Schaltvorgang der Transistoren zu beschleunigen, sondern dazu, deren Arbeitspunkt und damit die Höhe des Ausgangsstroms vorzugeben. Die Tatsache, dass beim Stand der Technik die Steuergleichspannung aus der Gleichspannungsquelle gewonnen wird, bedingt Verluste, insbesondere an den Widerständen.

Aus der DE-OS 22 45 073 ist ein Wechselrichter bekannt, bei dem die Basissteuerung der Transistoren von Schwankungen der Speisegleichspannung unabhängig sein soll. Zu diesem Zweck enthält jeder Transistor zwei parallele Steuerkreise, von denen jeweils einer die Reihenschaltung einer Steuerwicklung mit einem Kondensator aufweist. Der Kondensator ist über eine Diode an eine im Gleichstromkreis liegende Drossel angeschlossen, die mit ihrem Spannungsabfall als Ladestromquelle dient. Hierdurch soll durch den bei steigender Batteriespannung kleiner werdenden Spannungsabfall an der Drossel eine entsprechend geringe Aussteuerung der Transistoren erreicht werden. Eine solche Regelung setzt voraus, dass die Transistoren nicht im Sättigungsbetrieb arbeiten, sondern einen Arbeitspunkt im normalen Betriebsbereich der Kennlinie besitzen. Wegen der hierbei auftretenden Verluste in den Transistoren ist eine solche Schaltung nur für kleine Leistungen einsetzbar.

Aus der DE-AS 20 18 152 ist ein Wechselrichter bekannt, bei dem die im Gegentaktbetrieb arbeitenden Transistoren, denen jeweils eine gesonderte Steuerwicklung zugeordnet ist, einen diese Steuerwicklung in Reihe mit einem Kondensator aufweisenden Steuerkreis besitzen. Der Kondensator wird hierbei auf eine für den zugehörigen Transistor in Sperrichtung gepolte Spannung aufgeladen. Dem Kondensator parallel geschaltet ist die Reihenschaltung aus einem Widerstand und einer Diode, so dass sich der Kondensator nur auf eine im wesentlichen der Durchlassspannung der Diode entsprechende Spannung aufladen kann. Hierdurch kann eine Verringerung der Schaltverluste der Transistoren nicht erzielt werden.

Aufgabe der Erfindung ist es, eine Transistorwechselrichterschaltung zu schaffen, die auch für höhere Leistungen geeignet ist und bei möglichst sinusförmiger Ausgangsspannung geringe Verluste aufweist.

Ausgehend von einer Transistorwechselrichterschaltung gemäss dem Oberbegriff des Anspruchs 1, wird diese Aufgabe erfindungsgemäss durch die kennzeichnenden Merkmale gelöst.

Die erfindungsgemäss vorgesehene Drossel bildet mit dem Stromwendekondensator einen Resonanzkreis, der bewirkt, dass die Spannung am Eingang des Wechselrichters periodisch auf Null geht, dass es sich bei dieser Spannung also um eine pulsierende Gleichspannung handelt. In demselben Moment, zu dem diese pulsierende Gleichspannung Null ist, ist auch die Steuerwechselspannung Null, so dass die Transistoren im spannungsfreien Zustand schnell und verlustarm geschaltet werden, wobei kurzzeitig beide Transistoren von der Steuergleichspannung durchgesteuert werden können. Da die Spannung an der Primärwicklung Null ist, ist das gleichzeitige Durchsteuern beider Transistoren in diesem Moment völlig unkritisch.

Die Erfindung wird durch zwei Ausführungsbeispiele anhand der beiliegenden Zeichnungen näher erläutert. Es zeigen:
Fig. 1 eine Transistorwechselrichterschaltung gemäss der Erfindung in Form einer Gegentaktschaltung,
Fig. 2 Signalverläufe in der Schaltung Von Fig. 1, nämlich
Fig. 2a den Basisstrom eines der Transistoren,
Fig. 2b die Summe der Basisströme beider Transistoren,
Fig. 2c den Kollektorstrom eines der Transistoren und
Fig. 2d die Spannung an der Primärwicklung des Transformators,
Fig. 3 eine Transistorwechselrichterschaltung gemäss der Erfindung in Form einer Halbbrückenschaltung.
Fig. 1 zeigt eine erfindungsgemässe Transistorwechselrichterschaltung in Form einer Gegentaktschaltung. Ein Transformator 11 umfasst eine Primärwicklung 11 und eine Sekundärwicklung 11 b. Die Primärwicklung 11 besitzt eine Mittelanzapfung 11c, die über eine Drossel 2 an den positiven Pol einer Gleichspannungsquelle 1 angeschlossen ist. Parallel zur Primärwicklung 11a des Transformators 11 ist ein Kondensator 12 geschaltet. Ein Ende der Primärwicklung 11 ist mit dem Kollektor eines Transistors 4, das andere Ende der Primärwicklung 11 mit dem Kollektor eines Transistors 5 verbunden. Die Emitter beider Transistoren sind zusammengeschlosen und mit dem negativen Pol der Gleichspannungsquelle 1 verbunden. Parallel zur Gleichspannungsquelle 1 liegt ein Kondensator 13 als Teil einer Siebschaltung. Eine Steuerwicklung 6 des Transformators 11 besitzt zwei Enden 6a bzw. 6b sowie drei Anzapfungen 6c, 6d bzw. 6e. Die Anzapfung 6d ist mit einem Anschluss eines Kondensators 9 verbunden. Der andere Anschluss des Kondensators 9 ist über einen Widerstand 10 mit dem Verbindungspunkt der beiden Emitter der Transistoren 4 und 5 verbunden. Die Basis des Transistors 4 ist mit der Anzapfung 6c, die Basis des Transistors 5 mit der Anzapfung 6e der Steuerwicklung 6 verbunden. Ein Anschwingwiderstand 3 verbindet die Basis des Transistors 4 mit dessen Kollektor. Zwei Dioden 7 und 8 sind mit ihrer Anode an den Verbindungspunkt zwischen dem Kondensator 9 und dem Widerstand 10 angeschlossen. Die Kathode der Diode 7 ist mit dem einen Ende, die Kathode der Diode 8 mit dem anderen Ende der Steuerwicklung 6 verbunden. An die Sekundärwicklung 11b des Transformators 11 ist eine Last 15 angeschlossen, bei der es sich um eine Leuchtstofflampe handeln kann.

Wird die Gleichspannungsquelle 1 mit Hilfe eines nicht dargestellten Schalters eingeschaltet, dann fliesst zunächst ein Strom von wenigen mA über den Anschwingwiderstand 3 zur Basis des Transistors 4 und über die Steuerwicklung 6 zur Basis des Transistors 5. Infolge der hierdurch bedingten unterschiedlichen Ansteuerung und der zwangsläufig nicht identischen Transistoreigenschaften beginnt der Wechselrichter zu schwingen. Hierbei werden abwechselnd die beiden Hälften der Primärwicklung 11 des Transformators 11 über die Drossel 2 und jeweils einen der Transistoren 4 bzw. 5 mit der Gleichspannungsquelle 1 verbunden. Die Frequenz dieser Schwingungen wird von einem die Drossel 2, den Kondensator 12 und die Primärwicklung 11a des Transformators 11 enthaltenden Resonanzkreis bestimmt. Sowohl in der Sekundärwicklung 11 b als auch in der Steuerwicklung 6 werden sinusförmige Spannungen induziert. Die den Transistor 4 steuernde Spannung der Wicklung 6c-6d der Steuerwicklung 6 und die den Transistor 5 steuernde Spannung der Wicklung 6e-6d der Steuerwicklung 6 sind gegenphasig. Der Kondensator 9 wird über die beiden Dioden 7, 8 auf eine im wesentlichen konstante Spannung aufgeladen, die an dem dem Widerstand 10 zugewandten Ende des Kondensators negativ und am anderen Ende positiv ist. Diese Gleichspannung am Kondensator 9 überlagert sich den von der Steuerwicklung gelieferten Steuerspannungen für die Transistoren 4 bzw. 5. Während des Nulldurchgangs der Steuerwechselspannung können beide Transistoren 4 und 5 vorübergehend gleichzeitig leitend sein. Da zu dieser Zeit aber auch die Spannung an der Primärwicklung 11 Null ist, kann kein Strom durch die Reihenschaltung beider Transistoren fliessen. Wird nach einem solchen Spannungsnulldurchgang beispielsweise das Potential an der Anzapfung 6c positiv gegenüber dem an der Anzapfung 6d, und das Potential an der Anzapfung 6e negativ gegenüber dem der Anzapfung 6d, dann wird der Transistor 4 innerhalb sehr kurzer Zeit in den Sättigungszustand gesteuert, während der Transistor 5 gesperrt wird. Hierfür reichen bereits sehr geringe Potentialunterschiede an den Anzapfungen 6c bzw. 6e aus. Erhöht sich nämlich das Potential an der Anzapfung 6c, dann erhöht sich damit auch das Potential am Verbindungspunkt beider Emitter der Transistoren 4 und 5. In Verbindung mit der Abnahme des Potentials an der Anzapfung 6e führt dies dazu, dass die Basis-Emitter-Strecke des Transistors 5 in Sperrichtung vorgespannt wird. Nach dem nächsten Nulldurchgang der Steuerwechselspannung kehren sich die Verhältnisse um, das heisst der Steuergleichstrom aus dem Kondensator 9 kommutiert von der Basis-Emitter- Strecke des Transistors 4 auf die des Transistors 5. Die Ladespannung des Kondensators 9 und die Grösse des Widerstands 10 können so gewählt werden, dass bereits der Gleichstrom aus dem Kondensator 9 ausreicht, die Transistoren in die Sättigung zu steuern. Der diesen Gleichstrom überlagerte Steuerwechselstrom bewirkt dann in erster Linie nur noch die Kommutierung des Stroms zwischen den beiden Steuerkreisen. Auf diese Weise wird sichergestellt, dass trotz einer sinusförmigen Steuerspannung ein Basisstrom für die Transistoren 4 und 5 auftritt, der zumindest in den wesentlichen Bereichen sehr steile Flanken besitzt und kurze Schaltzeiten der Transistoren gewährleistet.

Die beschriebene Schaltung bezieht sich auf die Verwendung von npn-Transistoren. Bei einer Anordnung mit pnp-Transistoren muss die Steuergleichspannung umgekehrte Polarität aufweisen.

Einen besonders grossen Gewinn bringt die erfindungsgemässe Schaltung bei einem Wechselrichter, bei dem der Transformator als Streufeldtransformator ausgebildet ist und die Frequenz etwa 20 kHz beträgt, wobei als Last 15 eine Leuchtstofflampe angeschlossen ist. Dabei dient der Stromwendekondensator 12 der Blindstromkompensation und zugleich als Schwingkondensator in Verbindung mit der Drossel 2, wodurch ein Inversstrom von den Transistoren ferngehalten werden kann. Die Transistoren arbeiten bei diesem Betrieb im Schaltmoment mit der steilen Stromflanke eines Rechteckstromes und damit praktisch verlustfrei, wodurch ein hoher elektrischer Wirkungsgrad erzielt wird, was zum Beispiel bei Fahrzeugbeleuchtungen und in Notstromeinrichtungen in Verbindung mit aus einer Batterie gespeisten Leuchtstofflampen von grosser Bedeutung ist.

Fig. 2a stellt den Verlauf des Basisstroms eines der beiden Transistoren über der Zeit dar. Man erkennt, dass einem im wesentlichen rechteckförmigen Grundstrom eine sinusförmige Stromkuppe aufgesetzt ist. Fig. 2b stellt den am Widerstand 10 gemessenen Verlauf der Summe der Basisströme beider Transistoren dar. Aus dieser Darstellung ist besonders gut zu erkennen, dass der Gleichstrom aus dem Kondensator 9 ohne Unterbrechung im Bereich des Nulldurchgangs der Wechselspannung von einem Transistor auf den anderen kommutiert. Aus Fig. 2b ist ausserdem das Verhältnis des Steuergleichstroms zum Steuerwechselstrom deutlich erkennbar. Man beachte, dass die Massstäbe der Ordinate in den Fig. 2a und 2b, auf der der Strom aufgetragen ist, unterschiedlich sind. Fig. 2c zeigt den zugehörigen Kollektorstrom Ic, dessen Verlauf die erwünschten steilen Schaltflanken erkennen lässt. Die Spannung Uc am Kondensator 12 ist in Fig. 2d dargestellt. Sie besitzt in guter Annäherung den erwünschten sinusförmigen Verlauf. Bei einem praktischen Ausführungsbeispiel der Erfindung gemäss Fig. 1 betrug die Spannung der Gleichspannungsquelle 1 110 Volt. Der Kondensator 13 betrug 1 EF, der Kondensator 12 8200 pf. Der Wert des Widerstands 10 war 68 Ohm, der des Kondensators 9 1 _{!}lF. Der Wert des Anschwingwiderstands 3 war 27 kOhm. Die Drossel 2 war eine Ferritdrossel mit 350 Windungen. Zwischen den Enden der Steuerwicklung 6 ergab sich eine Spannung von etwa 8 Volt. An die Sekundärwicklung 11b konnte eine Leuchtstofflampe mit 40 Watt oder zwei Lampen mit je 20 Watt angeschlossen werden. Als Transistoren wurde der Typ MJE 13005 der Firma Motorola Inc. verwendet.

Fig. 3 zeigt eine erfindungsgemässe Transistorwechselrichterschaltung in Form einer Halbbrükkenschaltung. Die Primärwicklung eines Transformators 111 ist in Reihe mit einer Drossel 102, einem Kondensator 112 und einem Transistor 105 an die Gleichspannungsquelle 101 angeschlossen. Parallel zur Gleichspannungsquelle 101 liegt ein Siebkondensator 113. Der Emitter eines Transistors 104 ist mit dem Kollektor des Transistors 105 verbunden. Der Kollektor des Transistors 104 ist mit dem Verbindungspunkt zwischen dem Kondensator 112 und der Drossel 102 verbunden. Der Transformator 111 besitzt zwei Steuerwicklungen 161 und 162. Jede der Steuerwicklungen enthält drei Wicklungsteile und Anschlüsse a bis d. Der Anschluss d der Steuerwicklung 162 ist mit der Anode einer Diode 142 verbunden, deren Kathode an den Minuspol der Gleichspannungsquelle 101 angeschlossen ist. Der Anschluss c der Steuerwicklung 162 ist mit einem Ende eines Kondensators 109 verbunden, dessen anderes Ende über einen Widerstand 110 mit der Verbindung zwischen dem Emitter des Transistors 105 und dem Minuspol der Gleichspannungsquelle 101 verbunden ist. Die Basis des Transistors 105 ist mit dem Anschluss b der Steuerwicklung 162 verbunden. Der Verbindungspunkt zwischen dem Widerstand 110 und dem Kondensator 109 ist mit der Anode einer Diode 107 verbunden, deren Kathode an den Anschluss a der Steuerwicklung 162 angeschlossen ist. In gleicher Weise ist der Anschluss d der Steuerwicklung 161 über eine Diode 141 mit dem Verbindungspunkt zwischen dem Emitter des Transistors 104 und dem Kollektor des Transistors 105 verbunden. Der Anschluss c ist mit dem einen Ende eines Kondensators 109' verbunden, dessen anderes Ende über einen Widerstand 110' an den Emitter des Transistors 104 angeschlossen ist. Die Basis des Transistors 104 ist mit dem Anschluss b der Steuerwicklung 161 verbunden. Eine Diode 107' verbindet den Verbindungspunkt zwischen dem Kondensator 109' und dem Widerstand 110' mit dem Anschluss a der Steuerwicklung 161.

Die grundsätzliche, an sich bekannte Wirkungsweise einer solchen Halbbrückenschaltung besteht darin, dass während des einen Halbzyklus die Primärwicklung 111a durch den Transistor 105 über die Drossel 102 und den Kondensator 112 an die Gleichspannungsquelle 101 angeschlossen wird, wobei sich der Kondensator 112 auflädt. Während dieses Halbzyklus ist der Transistor 104 gesperrt. Während des nachfolgenden Halbzyklus wird der Transistor 105 gesperrt, während der Transistor 104 den Kondensator 112 über die Primärwicklung 111a des Transformators 111 kurzschliesst, wobei sich der Kondensator wieder entladen kann. Da bei dieser Schaltungsart die Emitter der beiden Transistoren 104 und 105 nicht verbunden sind, wird für jeden Transistor ein gesonderter Kondensator 109 bzw. 109' mit zugehörigem gesonderten Aufladekreis benötigt. Die Wirkungsweise bezüglich der Ansteuerung ist bei der Ausführungsform nach Fig. 3 für die beiden Transistoren im Prinzip genauso wie für die Transistoren der Fig. 1. Der Unterschied besteht darin, dass der vom Kondensator 109 bzw. 109' gelieferte Gleichstrom hier nicht von einem Transistor auf den anderen, sondern vom Transistor 105 auf die Diode 142 bzw. vom Transistor 104 auf die Diode 141 kommutiert. Durch die Widerstände 110 bzw. 110' werden die Basisströme für die Transistoren 105 bzw. 104 eingestellt. Auch bei dieser Ausführungsform wird die zur Aufladung der Kondensatoren 109 bzw. 109' erforderliche Spannung über Dioden 107 bzw. 107' aus der Steuerwicklung gewonnen. Die Polarität der Dioden 107 bzw. 107' muss im Fall der dargestellten npn-Transistoren so gewählt sein, dass der Kondensator 109 bzw. 109' an seinem der Steuerwicklung zugewandten Ende positiv und am anderen Ende negativ aufgeladen wird. Bei Verwendung von pnp-Transistoren ist die Polarität umgekehrt.

Der Kondensator 109 wird während der Halbwelle der Ausgangswechselspannung des Transformators 111 aufgeladen, während derer das Potential am Ende d der Steuerwicklung 162 positiv gegenüber dem Potential am Ende a ist. Während dieser Halbwelle fliesst ausserdem ein Strom in dem den Kondensator 109, die Diode 142 und den Widerstand 110 sowie den Wicklungsteil zwischen den Anschlüssen c und d enthaltenden Stromkreis. Kehrt sich die Polarität der Spannung um, dann werden die Dioden 107 und 142 gesperrt, während die Spannung am Kondensator 109 in Verbindung mit der Steuerspannung der Steuerwicklung 162 den Transistor 105 durchsteuert. Die Wirkungsweise des Steuerkreises für den Transistor 104 ist entsprechend. Es sei noch einmal betont, dass die Dioden 142 bzw. 141 erforderlich sind, um den Kondensatorgleichstrom während der Sperrzeit der jeweiligen Transistoren 105 bzw. 104 zu übernehmen. Ohne die Dioden 142 bzw. 141 könnten die Transistoren 105 bzw. 104 nicht gesperrt werden.

Die Erfindung wurde vorstehend anhand von zwei Ausführungsbeispielen erläutert. Sie ist jedoch nicht auf diese speziellen Ausführungsbeispiele beschränkt. Beispielsweise kann die Drossel 2 der Schaltung von Fig. 1 statt in der Verbindung zwischen der Mittelanzapfung 11c des Transformators 11 und dem Pluspol der Gleichspannungsquelle 1 auch zwischen dem Minuspol der Gleichspannungsquelle 1 und dem Verbindungspunkt zwischen den Emittern der Transistoren 4, 5 und dem Widerstand 10 angeordnet sein. Entsprechend kann auch bei der Ausführungsform nach Fig. 3 die Drossel 102 an anderer Stelle des Stromkreises liegen.

## Patentansprüche

1. Transistorwechselrichterschaltung, umfassend einen Transformator (11; 111) mit einer Prirriärwicklung (11a; 111 a), die in Reihenschaltung mit der Emitter-Kollektorstrecke eines Transistors (4, 5; 105) an eine Gleichspannungsquelle (1; 101) anschliessbar ist, mit einer Sekundärwicklung (11b; 111b), an die eine Last (15; 115) anschliessbar ist, und mit einer Steuerwicklung (6; 162), die mit einem Anschluss an die Basis des Transistors (4, 5; 105) angeschlossen ist, die mit einem anderen Anschluss über eine Diodenstrecke (Basis-Emitterstrecke von 5 bzw. 4; Diode 142) an den Emitter des Transistors (4, 5; 105) angeschlossen ist, und die zwischen beiden Anschlüssen eine Anzapfung (6d; c) aufweist, welche mit einem Anschluss eines Vorspannungs-Kondensators (9; 109) verbunden ist, dessen anderer Anschluss über einen Widerstand (10; 110) an den Emitter des Transistors (4, 5; 105) angeschlossen ist, umfassend ferner einen Stromwendekondensator (12; 112), der Teil eines die Frequenz der Wechselrichterschaltung bestimmenden Schwingkreises ist, und einen Aufladekreis mit einer Diode (7, 8; 107) zur Aufladung des Vorspannungs-Kondensators (9; 109) auf eine für den Transistor (4, 5; 105) in Durchlassrichtung gepolte Steuergleichspannung, dadurch gekennzeichnet, dass die Primärwicklung des Transformators (11, 111) über eine Drossel (2; 102) an den Gleichspannungseingang angeschlossen ist, dass der Aufladekreis ein von der als Gleichrichter dienenden Diode (7, 8; 107), dem Vorspannungs-Kondensator (9; 109) und wenigstens einem Teil (6a-6d, 6b-6d; a-c) der Steuerwicklung (6; 1262) gebildeter geschlossener Stromkreis ist und dass der mit dem Vorspannungskondensator (9; 109) verbundene Widerstand (10; 110) nur Teil des Steuerkreises ist (Fig. 1; Fig. 3).

2. Transistorwechselrichterschaltung nach Anspruch 1, dadurch gekennzeichnet, dass es sich um eine Gegentaktschaltung handelt, bei der die Primärwicklung (11a) des Transformators (11) einen an einen Pol der Gleichspannungsquelle (1) angeschlossenen Mittelabgriff (11c) aufweist und die beiden Enden der Primärwicklung abwechselnd über einen ersten und einen zweiten Transistor (4, 5) an den anderen Pol der Gleichspannungsquelle (1) anschaltbar sind, und dass die den anderen Anschluss der Steuerwicklung (6) mit dem Emitter des Transistors (4, 5) verbindende Diodenstrecke die Basis-Emitterstrecke des zweiten Transistors (5, 4) ist (Fig. 1).

3. Transistorwechselrichterschaltung nach Anspruch 2, dadurch gekennzeichnet, dass dem Vorspannungs-Kondensator (9) zwei Aufladekreise zugeordnet sind, die jeweils den Vorspannungs-Kondensator (9), eine jeweilige Diode (7, 8) und einen jeweiligen Teil (6a-6d, 6b-6d) der Steuerwicklung (6) umfassen (Fig. 1).

4. Transistorwechselrichterschaltung nach Anspruch 1, dadurch gekennzeichnet, dass es sich um eine Halbbrückenschaltung handelt, bei der die Primärwicklung (111a) des Transformators (111) abwechselnd über einen ersten Transistor (105), die Drossel (102) und den Stromwendekondensator (112) an die Gleichspannungsquelle (101) anschaltbar bzw. durch einen zweiten Transistor (104) und den Stromwendekondensator (112) überbrückbar ist, wobei dem zweiten Transistor (104) ein gesonderter Steuerkreis mit einer gesonderten Steuerwicklung (161), einem gesonderten Vorspannungs-Kondensator (109') als Steuergleichspannungsquelle und einem gesonderten Aufladekreis (a-c, 107') für diesen zugeordnet ist (Fig. 3).

5. Transistorwechselrichterschaltung nach einem der vorhergehenden Ansprüche, dadurch gekennzeichnet, dass der mit der Basis des ersten bzw. des zweiten Transistors (4, 5; 105, 104) verbundene Anschluss (6c, 6e; b) der Steuerwicklung (6; 162, 161) ein Abgriff der Steuerwicklung ist, und dass die Diode (7, 8; 107, 107') mit dem diesem Abgriff nächstgelegenen Ende (6a, 6b; a) der Steuerwicklung verbunden ist (Fig. 1; Fig. 3).

## Revendications

1. Circuit onduleur à transistors, comportant un transformateur (11; 111) comprenant un enroulement primaire (11a; 111a) qui peut être relié, en série avec le circuit émetteur-collecteur d'un transistor (4, 5; 105); à une source de tension continue (1; 101) un enroulement secondaire (11 b, 111 b) auquel peut être raccordée une charge (15; 115), et un enroulement de commande (6, 162) dont une borne est raccordée à la base du transistor (4, 5; 105), dont une autre borne est reliée, par l'intermédiaire d'un circuit de diode (circuit base-émetteur de 5 ou 4; diode 142) à l'émetteur du transistor (4, 5; 105), et qui comporte entre les deux bornes une prise (6d, c) qui est reliée à une borne d'un condensateur de polarisation (9, 109) dont l'autre borne est reliée, par l'intermédiaire d'une résistance (10; 110) à l'émetteur du transistor (4, 5; 105), comportant en outre un condensateur d'inversion de courant (12; 112) qui fait partie d'un circuit oscillant déterminant la fréquence du circuit d'inverseur, et un circuit de charge comportant une diode (7, 8; 107) pour charger le condensateur de polarisation (9; 109) jusqu'à une tension continue de commande polarisée dans le sens de conduction pour le transistor (4, 5; 105), caractérisé par le fait que l'enroulement primaire du transformateur (11; 111) est raccordé à l'entrée de tension continue par l'intermédiaire d'une bobine d'arrêt (2; 102), que le circuit de charge est un circuit de courant fermé formé par la diode (7, 8; 107) servant d'onduleur, le condensateur de polarisation (9, 109) et au moins une partie (6a-6d, 6b-6d; a-c) de l'enroulement de commande (6; 162), et que la résistance (10; 110) reliée au condensateur de polarisation (9, 109) ne fait partie que du circuit de commande (figure 1 ; figure 3).

2. Circuit onduleur à transistors suivant la revendication 1, caractérisé par le fait qu'il s'agit d'un circuit symétrique dans lequel l'enroulement primaire (11a) du transformateur (11) comporte une prise centrale (11c) reliée à un pôle de la source de tension continue (1) et les deux extrémités de l'enroulement primaire peuvent être reliées alternativement, par l'intermédiaire d'un premier et d'un second transistor (4, 5), à l'autre pôle de la source de tension continue (1), et que le circuit de diode reliant l'autre borne de l'enroulement de commande (6) à l'émetteur du transistor (4, 5) est le circuit base-émetteur du second transistor (5, 4) (figure 1 ).

3. Circuit onduleur à transistors suivant la revendication 2, caractérisée par le fait qu'au condensateur de polarisation (9) sont associée deux circuits de charge qui comprennent respectivement le condensateur de polarisation (9), une diode respective (7, 8) et une partie respective (6a-6d, 6b'-6d) de l'enroulement de commande (6) (figure 1).

4. Circuit onduleur à transistors suivant la revendication 1, caractérisé par le fait qu'il s'agit d'un circuit en demi-pont, dans lequel l'enroulement primaire (111a) du transformateur (11) peut être reliée alternativement à la source de tension continue (101), par l'intermédiaire d'un premier transistor (105), de la bobine d'arrêt (102) et du condensateur d'inversion de courant (112) ou être ponté par un second transistor (104) et le condensateur d'inversion de courant (112), un circuit de commande distinct, comportant un enroulement de commande distinct (161), un condensateur de polarisation distinct (109') en tant que source de tension continue de commande, et un circuit de charge distinct (a-c, 107') pour celui-ci, étant associé au second transistor (104).

5. Circuit onduleur à transistors suivant l'une des revendications précédentes, caractérisé en ce que la borne (6c, 6e; b) de l'enroulement de commande (6; 162, 161) qui est reliée à la base du premier ou second transistor (4, 5; 105, 104) et une prise de l'enroulement de commande, et que la diode (7,8; 107,107') est reliée à l'extrémité (6a, 6b; a) de l'enroulement de commande qui est la plus proche de cette prise (figure 1; figure 3).

## Claims

1. Transistor inverted converter circuit comprising a transformer (11; 111) having a primary winding (11a; 111a) which can be connected to a d.c. voltage source (1; 101) in series with the emitter- collector path of a transistor (4, 5; 105), a secondary winding (11b; 111b) to which a load (15; 115) can be connected, and a control winding (6, 162) which ist connected by one terminal to the base of the transistor (4, 5; 105) and which is connected by another terminal to the emitter of the transistor (4, 5; 105) by way of a diode means (base-emitter path of 5 or 4; diode 142), and which is provided between the two terminals with a tapping (6d; c) which is connected to a terminal of a biasing capacitor (9, 109), the other terminal of which is connected by way of a resistor (10; 110) to the emitter of the transistor (4, 5; 105), further comprising a commutating capacitor (12; 112) which is part of an oscillator circuit determining the frequency of the converter circuit, and a charging circuit having a diode (7, 8; 107) for charging the biasing capacitor (9, 109) to a d.c. control voltage which is of a polarity for conduction by the transistor (4, 5; 105), characterised in that the primary winding of the transformer (11, 111) is connected to the d.c. voltage input by way of a choke (2; 102), that the charging circuit is a closed circuit which is formed by the diode (7, 8; 107) serving as rectifier means, the biasing capacitor (9,109) and at least a part (6a-6d, 6b-d; a-c) of the control winding (6; 162), and that the resistor (10; 111) which is connected to the biasing capacitor (9; 109) is only part of the control circuit (Figure 1; Figure 3).

2. A converter circuit according to claim 1 characterised in that it is a push-pull circuit in which the primary winding (11a) of the transformer (11) has a central tapping (11c) connected to a pole of the d.c. voltage source (1) and the two ends of the primary winding can be alternately connected to the other pole of the d.c. voltage source (1) by way of a first and a second transistor (4, 5), and that the diode means which connects the other terminal of the control winding (6) to the emitter of the transistor (4, 5) is the base-emitter path of the second transistor (5, 4) (Figure 1).

3. A converter circuit according to claim 2 characterised in that two charging circuits are associated with the biasing capacitor (9), each of which circuits includes the biasing capacitor (9), a respective diode (7, 8) and a respective part (6a-6d, 6b-6d) of the control winding (6) (Figure 1).

4. A converter circuit according to claim 1 characterised in that it is a half bridge circuit in which the primary winding (111a) of the transformer (111) can be alternately connected to the d.c. voltage source (101) by way of a first transistor (105), the choke (102) and the commutating capacitor (112), or can be bridged by a second transistor (104) and the commutating capacitor (112), wherein associated with the second transistor (104) is a separate control circuit having a separate control winding (161), a separate biasing capacitor (109') as a d.c. control voltage source and a separate charging circuit (a-c, 107') for same (Figure 3).

5. A converter circuit according to one of the preceding claims characterised in that the terminal (6c, 6e; b) of the control winding (6; 162,161) which is connected to the base of the first and the second transistors (4, 5; 105,104) respectively is a tapping on the control winding and that the diode (7, 8; 107,107') is connected to the end (6a, 6b; a) of the control winding which is closest to said tapping ( Figure 1; Figure 3).
